# EUROPÄISCHE PATENTSCHRIFT

(11) **EP 4 417 893 B1**
(45) Veröffentlichungstag und Bekanntmachung des Hinweises auf die Patenterteilung: **29.04.2026**
(21) Anmeldenummer: 24156744.5
(22) Anmeldetag: 09.02.2024
(51) Int. Cl.: F24H 8/00, F04F 10/00, F24H 9/16, F25D 21/14, F28F 17/00, F24F 13/22

(54) **KONDENSATABLAUFVORRICHTUNG FÜR EIN HEIZGERÄT UND HEIZGERÄT**
CONDENSATE DISCHARGE DEVICE FOR A HEATING DEVICE AND HEATING DEVICE
DISPOSITIF D'ÉVACUATION DE CONDENSAT POUR APPAREIL DE CHAUFFAGE ET APPAREIL DE CHAUFFAGE

(30) Priorität: 14.02.2023 DE 102023103542
(43) Veröffentlichungstag der Anmeldung: 21.08.2024
(73) Patentinhaber: Vaillant GmbH, 42859 Remscheid NRW (DE)
(72) Erfinder: Birrenbach, Axel, 42855 Remscheid (DE)
(74) Vertreter: Popp, Carsten

(56) Entgegenhaltungen:
- EP-A1- 3 567 295
- CN-A- 111 765 640
- CN-U- 204 784 991
- DE-T5- 112019 004 000
- DE-U1- 9 307 833

## Beschreibung

Die Erfindung betrifft eine Kondensatablaufvorrichtung für ein Heizgerät sowie ein Heizgerät.

Die Erfindung betrifft insbesondere eine Einrichtung, um wässriges Kondensat, das bei der Verbrennung von Öl oder Gas in Brennwert-Heizgeräten entsteht, abzuführen. In Gas- oder Öl-Brennwert-Heizgeräten entsteht durch die Abkühlung des Abgases unter den Taupunkt wässriges Kondensat. Das Kondensat wird über einen geräteinternen Siphon aus dem Gerät abgeführt. Der geräteinterne Siphon stellt eine Art Systembarriere dar, wobei das Kondensat abgeleitet, aber gleichzeitig ein Abgasaustritt unterbunden wird. Außen am Gerät kann an den Siphon ein Schlauch angeschlossen sein, der das Kondensat ins häusliche Abwasser ableitet.

Die Installation für Brennwert-Heizgeräte verlangt regelmäßig einen druckneutralen Ablauf des Kondensats. Dazu wird ein Schlauch am Siphon / Kondensatablauf des Heizgerätes angeschlossen und mit Gefälle in einen offenen Sanitär-Siphon geleitet. Von dort fließt das Kondensat in das Abwassersystem des Gebäudes. Diese Vorgabe wird jedoch zum Teil nicht erfüllt, sondern der Kondensatablauf des Heizgerätes wird z. B. luftdicht (ohne einen dazwischen installierten Sanitär-Siphon) in einem Verbindungspunkt mit den Abläufen einer Waschmaschine und / oder einer Spülmaschine verbunden. Dies kann dazu führen, dass Waschmaschinen- und / oder Spülmaschinenlauge während des Abpumpvorgangs in diesen Geräten bis in das Heizgerät zurückgedrückt wird und dort zu Schäden führt.

DE9307833U1 beschreibt einen Kondenswasserablauf für Kondenswassersammler an Brennwertheizkesseln mit einem kugelförmigen Aufschwimm- und Verschlußkörper. CN204784991U beschreibt ein Ablassventil für Kondensation aus Motoren mit einem sphärischen Schwimmer. CN111765640A beschreibt einen wandmontierten Ofen mit einem Kondensatwassersammler, der einen Schwimmer sowie eine ersten Überstand aufweist, der einen Verschluss eines ersten Wassereinlasses in den Kondensatwassersammler verhindert, wenn der Schwimmer diesen berührt. EP3567295A1 beschreibt ein Siphon, in dem ein Schwimmer mit einem Anschlagbolzen angeordnet ist. DE112019004000T5 beschreibt einen Kondensatabscheider für Gasöfen mit einer Rückströmungsverhinderungsvorrichtung, die ein Zurückströmen der Luft verhindert.

Aufgabe der vorliegenden Erfindung ist daher, die mit Bezug auf den Stand der Technik geschilderten Probleme zumindest teilweise zu überwinden. Insbesondere soll ein druckloser Ablauf des Kondensats aus einem Brennwert-Heizgerät gewährleistet sein und - auch im Fall einer Fehlinstallation - ein Flüssigkeits-Rückfluss aus anderen Haushaltsgeräten in das Heizgerät verhindert werden. Bevorzugt soll auch ein Austritt von Abwasser in den Aufstellraum verhindert werden.

Diese Aufgabe wird mit einer Kondensatablaufvorrichtung für ein Heizgerät gemäß den Merkmalen des Anspruchs 1 gelöst. Vorteilhafte Weiterbildungen sind in den abhängigen Ansprüchen angegeben. Die in den Ansprüchen angeführten Merkmale sind beliebig miteinander kombinierbar, insbesondere mit Merkmalen anderer Ansprüche, der Beschreibung oder den Figuren. Die Beschreibung erläutert die Erfindung und führt weitere Ausführungsbeispiele an, insbesondere im Zusammenhang mit den Figuren.

Hierzu trägt eine Kondensatablaufvorrichtung für ein Heizgerät bei, das zumindest einen Einlaufstutzen, eine Rücklaufsperre und ein Ablaufsiphon umfasst.

Bevorzugt ist, dass die Kondensatablaufvorrichtung nach Art eines Moduls und/oder einer Baueinheit ausgebildet ist, dass außerhalb des Heizgerätes bzw. an einen dort vorgesehenen Kondensatablauf außen anbringbar ist. Insbesondere ist der Einlaufstutzen so konfiguriert, dass dieser an ein Ende des Kondensatablaufs fixierbar ist, wobei dieser selbst mit Mitteln zur Befestigung ausgestattet sein kann. Bevorzugt liegt ein druckneutrale Einlauf (Einlauftrichter) für das Kondensat aus dem Heizgerät vor, der insbesondere dadurch gegeben ist, dass ein aus dem Heizgerät herausgeführter Kondensatschlauch in / an dem Einlaufstutzen befestigt wird, der atmosphärisch mit der Umgebung verbunden ist.

In einer (üblichen) Ablaufrichtung des Kondensats durch die Kondensatablaufvorrichtung ist insbesondere die hier angegebene Reihenfolge eingehalten, so dass zunächst der Einlaufstutzen, dann die Rücklaufsperre und schließlich der Ablaufsiphon durchströmt wird. Die einzelnen Komponenten Einlaufstutzen, Rücklaufsperre und Ablaufsiphon können unmittelbar aneinander angrenzend ausgebildet sein, wobei auch möglich ist, dass diese zumindest teilweise einander räumlich überlagern.

Die Rücklaufsperre ist eingerichtet, eine Flüssigkeitsströmung durch sie hindurch nur in einer Richtung zuzulassen, und insbesondere eine entgegengesetzte Flüssigkeitsströmung aufzuhalten bzw. zu blockieren. Die Rücklaufsperre ist insbesondere autark, also z. B. ist kein elektrischer Stellmotor oder dergleichen vorgesehen. Es ist bevorzugt, dass die Rücklaufsperre im Wesentlichen nur sensitiv auf die Richtung der Flüssigkeitsströmung ist. Die Rücklaufsperre kann mit einem selbsttätigen Ventil ausgeführt sein, dass nur in Richtung des Kondensatablaufs (Ablaufrichtung) durchlässig ist. Strömt eine Flüssigkeit entgegen der Ablaufrichtung (in Richtung Heizgerät), sperrt das Ventil.

Der Ablaufsiphon ist insbesondere eingerichtet, eine Gas- bzw. Geruchsbarriere auszubilden. Der Ablaufsiphon kann als Röhrensiphon oder (bevorzugt) Flaschensiphon ausgeführt sein. Beim Flaschensiphon endet ein Leitungsabschnitt in einem flaschenförmigen Behälter, indem (immer) Flüssigkeit steht. Diese Flüssigkeit verhindert, dass Gase weitergeleitet werden. Wegen seiner geringen Bautiefe hat der Flaschensiphon Vorteile bei der Installation.

Die Rücklaufsperre umfasst ein Verschlusselement, das mittels einer die Kondensatablaufvorrichtung durchströmenden Flüssigkeit beweglich ist. Das Verschlusselement kann insbesondere ein Schwimmkörper sein. Das Verschlusselement kann in der Rücklaufsperre geführt in und entgegen der Ablaufrichtung des Kondensats beweglich sein. Eine Rotation des Verschlusselements in der Rücklaufsperre kann ermöglicht oder blockiert sein. Das Verschlusselement ist für das Kondensat durchströmbar, weist also insbesondere mindestens eine Durchströmöffnung auf. Das Verschlusselement kann nach Art einer Platte mit einer einzelnen, insbesondere zentralen Durchströmöffnung eines vorgegebenen Durchmessers ausgeführt sein. "Durchmesser" soll hier stets als größte Öffnungsweite der Öffnung verstanden werden, denn eine Öffnung muss keine, kann jedoch eine Kreisform aufweisen.

Es sind weiter zwei (End-)Anschläge für das Verschlusselement (bzw. dessen Bewegung) vorgesehen, die voneinander abweichende Durchströmöffnungen für die Flüssigkeit aufweisen. Es ist angrenzend des Einlaufstutzens ein (erster) Anschlag ausgebildet, der eine oder mehrere (erste) Durchströmöffnungen mit einem (ersten) Durchmesser ausbildet. Es ist angrenzend des Ablaufsiphons ein (zweiter) Anschlag ausgebildet, der eine oder mehrere (zweite) Durchströmöffnungen mit einem (zweiten) Durchmesser ausbildet. Das Verschlusselement bildet ebenfalls eine oder mehrere (dritte) Durchströmöffnungen mit einem (dritten) Durchmesser aus. Bei einer Anlage des Verschlusselements an dem einen (zweiten) Anschlag ist mindestens eine Durchströmöffnung mit mindestens einer Durchströmöffnung des Anschlags überdeckend positioniert und daher kann Flüssigkeit durch das Verschlusselement und den (zweiten) Anschlag in dieser Situation strömen. Diese (Durchlass-)Situation wird vom Verschlusselement (eigenständig) eingenommen, wenn keine Flüssigkeit abläuft und/oder wenn Flüssigkeit in der Ablaufrichtung auf das Verschlusselement auftritt. Bevorzugt ist, dass bei einer Anlage des Verschlusselements an dem anderen (ersten) Anschlag keine Durchströmöffnung mit einer Durchströmöffnung des Anschlags überdeckend positioniert ist und daher eine Flüssigkeit das Verschlusselement und den (ersten) Anschlag in dieser Situation nicht durchströmen kann. Diese (Sperr-)Situation wird vom Verschlusselement (eigenständig) eingenommen, wenn Flüssigkeit entgegen der (üblichen) Ablaufrichtung auf das Verschlusselement auftritt.

Einer der Anschläge (hier der zweite benachbart zum Ablaufsiphon) kann mit einem Leitungsabschnitt ausgeführt sein, der in einen Behälterabschnitt des Ablaufsiphons hineinragt. Der Leitungsabschnitt kann zu mindestens 50%, insbesondere zu mindestens 50% seiner Länge in den Behälterabschnitt des Ablaufsiphons hineinragen. So kann insbesondere ein Flaschensiphon gebildet werden. Der Leitungsabschnitt kann unmittelbar angrenzend an eine (zentrale) Durchströmöffnung des (zweiten) Anschlags ausgebildet sein, insbesondere einteilig mit diesem. Der Leitungsabschnitt kann sich konisch verjüngen.

Die Rücklaufsperre und der Ablaufsiphon können miteinander verschraubbar sein. Dafür können Bereiche der Rücklaufsperre und des Ablaufsiphons mit einem Gewindeabschnitt (innen oder außen) am Umfang ausgebildet sein, die miteinander in Eingriff gebracht werden können. Es ist möglich, dass die Rücklaufsperre mit einem Oberteil und einem Unterteil gebildet ist, zwischen die das Verschlusselement eingebracht bzw. platzierbar ist. Bevorzugt ist in diesem Fall, dass auch Oberteil und Unterteil (gleichartig) miteinander verschraubbar sind. Zusätzliche Verbindungsmittel zur Ausbildung dieser Schraubverbindung sind bevorzugt nicht vorgesehen.

Gemäß einem weiteren Aspekt wird ein Heizgerät vorgeschlagen, welches einen Kondensatablauf aufweist, der eine Kondensatablaufvorrichtung der hier offenbarten Art umfasst und der in eine Abwasserleitung eines Gebäudes mündet. Damit ist insbesondere eine installierte Situation der Kondensatablaufvorrichtung beschrieben.

Bei dem Heizgerät handelt es sich insbesondere um ein mit Öl oder Gas betriebenes Brennwert-Heizgerät, bei dem eine Abgasnachbehandlung vorliegt, bei der eine Abkühlung des Abgases (ggf. zeit- bzw. teilweise) bis unter den Taupunkt erfolgt, so dass dabei wässriges Kondensat entsteht und von dort aus dem Heizgerät abgeführt wird.

Die Erfindung sowie das technische Umfeld werden nun anhand der Figuren detailliert erläutert. Es ist darauf hinzuweisen, dass die Figuren schematischer Natur sind und die Erfindung nicht beschränken sollen. Einzelne Merkmale aus den Figuren können extrahiert und mit Sachverhalten aus der Beschreibung oder anderen Figuren kombiniert werden, soweit das hier nicht explizit ausgeschlossen ist.

Es stellen dar:
- Fig. 1:: ein Heizgerät mit einem Kondensatablauf,
- Fig. 2:: eine Explosionsdarstellung einer Ausführungsvariante der Kondensatablaufvorrichtung,
- Fig. 3:: eine erlaubte Durchströmung der Kondensatablaufvorrichtung,
- Fig. 4:: eine gesperrte Durchströmung der Kondensatablaufvorrichtung.

Fig. 1 veranschaulicht ein Heizgerät 2, welches mit einem Abgaswärmetauscher 22 ausgeführt wird, wobei dort entstehendes Kondensat zunächst in einer Kondensatwanne 21 aufgefangen und dann über einen Kondensatablauf 13 abgeführt wird. Teil des Kondensatablaufs ist dabei eine hier offenbarte Kondensatablaufvorrichtung 1. Das diese Kondensatablaufvorrichtung 1 durchströmende Wasser wird weiter abgeführt hin zu eine Abwasserleitung 14 eines Gehäuses. Es ist möglich, dass ein (hier nicht dargestellter) Siphon im Heizgerät 2 vorgesehen ist, der Teil des Kondensatablaufs 13 ist.

Fig. 2 zeigt eine Ausführungsvariante einer Kondensatablaufvorrichtung 1 in einer Explosionsdarstellung. Die Fig. 3 und 4 zeigen den zusammengebauten Zustand, einmal in der Durchlasssituation und einmal in der Sperrsituation. Gleiche Bezugszeichen in den Figuren bedeuten, dass die Beschreibung dafür jeweils aus anderen Figurenbeschreibungen übernommen werden kann, allerdings ist dies nicht zwingend erforderlich.

Oben in Fig. 1 ist ein Schlauch abgebildet, der ein Ende eines Kondensatablauf 13 des Heizgeräts oder eine Verbindung dahin darstellen kann. Das Schlauchende kann in einem trichterförmigen Einlaufstutzen 3 fixiert werden. Der Einlaufstutzen 3 weist mehrere rippenartige Klemmelemente 15 auf, die von außen eine Klemmwirkung auf die Umfangsfläche des Schlauches ausüben können. Die Klemmelemente 15 können in Einschubrichtung des Schlauches eine weiter radial einwärts gerichtete Ausdehnung aufweisen, um die Klemmkraft über die Einschubtiefe einzustellen bzw. zu vergrößern. Es ist auch möglich, dass ein Stopper 24 vorgesehen ist, der die Einschubtiefe begrenzt. Der Einlaufstutzen 3, die Klemmelemente 15 und ggf. der Stopper 24 sind bevorzugt einteilig ausgeführt, insbesondere mit bzw. aus Kunststoff.

Darunter ist die Rücklaufsperre 4 angeordnet. Der Einlaufstutzen 3 und die Rücklaufsperre 4 sind mittels einer Bajonettverbindung 23 passgenau zueinander befestigbar.

Die Rücklaufsperre 4 ist dreiteilig ausgeführt und umfasst ein Rücklaufsperre-Oberteil 4 (O) und ein Rücklaufsperre-Unterteil 4 (U). Das Oberteil der Rücklaufsperre 4 umfasst einen ersten Anschlag 7, der den Durchmesser bzw. Strömungsquerschnitt (vollständig) überspannt bzw. mit Ausnahme der beiden exzentrisch bzw. nahe am Umfang befindlichen ersten Durchströmöffnungen 9 verschließt. Angrenzend des ersten Anschlags 7 hin zum Unterteil der Rücklaufsperre 4 ist innenliegend ein (erster) Gewindeabschnitt 19 vorgesehen.

Darunter ist ein rundes, plattenförmiges Verschlusselement 6 dargestellt, welches eine einzelne, zentrale, dritte Durchströmöffnung 11 ausbildet. Der Außendurchmesser des Verschlusselements 6 entspricht in etwa einem Innendurchmesser eines Kanalabschnitts, gebildet angrenzend von dem Unterteil Rücklaufsperre 4.

Das Rücklaufsperre-Unterteil 4 (U) ist wieder nach Art eines Rohrabschnitts ausgebildet, wobei in einem Bereich hin zu dem Oberteil ein (innen liegender) Kanalabschnitt zur Aufnahme bzw. Führung des Verschlusselements 6 vorgesehen ist. Außen an dem Kanalabschnitt ist ein weiterer Gewindeabschnitt 19 zur Verschraubung mit dem Oberteil ausgebildet. Zentral ist ein kragenförmiger zweiter Anschlag 8 vorgesehen, der eine einzelne, zentrale, zweite Durchströmöffnung 10 ausbildet. Der Durchmesser der zweiten Durchströmöffnung 10 kann größer als der Durchmesser der dritten Durchströmöffnung 11 des Verschlusselements 6 ausgeführt sein. Angrenzend an die zweite Durchströmöffnung 10 ist ein sich nach unten hin zum Ablaufsiphon 5 erstreckender Leitungsabschnitt 12 vorgesehen. Konzentrisch darum, allerdings nicht über die gesamte Länge des Leitungsabschnitts 12 weist das Unterteil noch einen weiteren Gewindeabschnitt 19 zur Verschraubung mit dem Ablaufsiphon 5 auf.

Noch weiter darunter ist der Ablaufsiphon 5 dargestellt, welcher einen innenliegenden Gewindeabschnitt 19 zur Ausbildung einer Schraubverbindung mit der Rücklaufsperre 4 aufweist. Darunter ist der Behälterabschnitt 20 ausgebildet, zum Beispiel nach Art eines Zylinders mit einem Boden 25. Dieser ist so dimensioniert, dass er zumindest einen Teil des Leitungsabschnitts 12 der Rücklaufsperre 4 aufnehmen kann. Vom Boden 25 beabstandet ist ein seitlicher, nach unten geneigter Auslauf 16 in der Umfangswand des Behälterabschnitts 20 ausgebildet, wobei dieser auf einer Höhe liegt, dass er seitlich benachbart zum hineinragenden Leitungsabschnitt 12 positioniert ist, wenn die Teile miteinander gefügt bzw. verschraubt sind, wie auch aus dem skizzierten Überstand 17 in Fig. 3 veranschaulicht ist.

Fig. 3 zeigt den gefügten Zustand der Kondensatablaufvorrichtung 1, wobei die Pfeile darin die Flussrichtung einer Wasserströmung veranschaulichen. Strömt also Wasser bzw. Kondensat durch die Kondensatablaufvorrichtung 1 entlang der üblichen Auslaufrichtung 18, drückt diese Strömung das Verschlusselement 6 gegen den zweiten Anschlag 8. Die jeweiligen Durchströmöffnungen 9, 10 überlagern einander und bilden gemeinsam einen Durchlass für das Wasser. Dieses kann damit die Rücklaufsperre 4 durchströmen und über den Ablaufsiphon 5 und den Auslauf 16 abgeführt werden.

Im (unerwünschten) Fall, dass eine Flüssigkeit ausgehend von dem Auslauf 16 über den Ablaufsiphon 5 in die Rücklaufsperre 4 eindringt, schwimmt das Verschlusselement 6 auf und wird gegen den ersten Anschlag 7 gedrückt. Da die ersten Durchströmöffnungen 9 des ersten Anschlags 7 und die dritte Durchströmöffnung 11 des Verschlusselements 6 sich nicht überlagern, sind alle Durchströmöffnungen 9, 11 geschlossen und das Weiterströmen der Flüssigkeit ist blockiert. Die Rücklaufsperre 4 ist folglich nach Art eines selbsttätigen Ventils ausgeführt, dass nur in Richtung des Kondensatablaufs (Ablaufrichtung 18) durchlässig ist. Strömt eine Flüssigkeit entgegen der Ablaufrichtung (in Richtung Heizgerät), sperrt das Ventil.

### Bezugszeichenliste

- 1: Kondensatablaufvorrichtung
- 2: Heizgerät
- 3: Einlaufstutzen
- 4: Rücklaufsperre
- 5: Ablaufsiphon
- 6: Verschlusselement
- 7: erster Anschlag
- 8: zweiter Anschlag
- 9: erste Durchströmöffnung
- 10: zweiter Durchströmöffnung
- 11: dritte Durchströmöffnung
- 12: Leitungsabschnitt
- 13: Kondensatablauf
- 14: Abwasserleitung
- 15: Klemmelement
- 16: Auslauf
- 17: Überstand
- 18: Ablaufrichtung
- 19: Gewindeabschnitt
- 20: Behälterabschnitt
- 21: Kondensatwanne
- 22: Abgaswärmetauscher
- 23: Bajonettverbindung
- 24: Stopper
- 25: Boden

## Patentansprüche

1. Kondensatablaufvorrichtung (1) für ein Heizgerät (2), die einen Einlaufstutzen (3), eine Rücklaufsperre (4) und ein Ablaufsiphon (5) umfasst, wobei die Rücklaufsperre (4) ein Verschlusselement (6) umfasst, das mittels einer die Kondensatablaufvorrichtung (1) durchströmenden Flüssigkeit beweglich ist und von der Flüssigkeit durchströmbar ist, wobei es mindestens eine dritte Durchströmöffnung (11) aufweist, **dadurch gekennzeichnet, dass** zwei Anschläge (7, 8) für das Verschlusselement (6) vorgesehen sind, die voneinander abweichende Durchströmöffnungen (9, 10) für die Flüssigkeit aufweisen, wobei angrenzend zum Einlaufstutzen (3) ein erster Anschlag (7) ausgebildet ist, der mindestens eine erste Durchströmöffnung (9) mit einem ersten Durchmesser ausbildet und angrenzend zum Ablaufsiphon (5) ein zweiter Anschlag (8) ausgebildet ist, der mindestens eine zweite Durchströmöffnung (10) mit einem zweiten Durchmesser ausbildet, wobei bei einer Anlage des Verschlusselements (6) an dem zweiten Anschlag (8) mindestens eine der dritten Durchströmöffnungen (11) mit mindestens einer zweiten Durchströmöffnung (10) des zweiten Anschlags (8) überdeckt positioniert ist, so dass durch das Verschlusselement (6) und den zweiten Anschlag (8) die Flüssigkeit strömen kann.

2. Kondensatablaufvorrichtung (1) nach Anspruch 1, **dadurch gekennzeichnet, dass** bei einer Anlage des Verschlusselements (6) an dem ersten Anschlag (7) keine dritte Durchströmöffnung mit einer ersten Durchströmöffnung des ersten Anschlags (7) überdeckend positioniert ist und daher eine Flüssigkeit das Verschlusselement (6) und den ersten Anschlag (7) in dieser Situation nicht durchströmen kann.

3. Kondensatablaufvorrichtung (1) nach Anspruch 1 oder 2, **dadurch gekennzeichnet, dass** das Verschlusselement (6) nach Art einer Platte mit einer einzelnen, insbesondere zentralen dritten Durchströmöffnung (11) ausgeführt ist.

4. Kondensatablaufvorrichtung (1) nach einem der vorherigen Ansprüche, **dadurch gekennzeichnet, dass** einer der Anschläge (7, 8) mit einem Leitungsabschnitt (12) ausgeführt ist, der in einen Behälterabschnitt (20) des Ablaufsiphons (5) hineinragt.

5. Kondensatablaufvorrichtung (1) nach einem der vorhergehenden Ansprüche, **dadurch gekennzeichnet, dass** die Rücklaufsperre (4) und der Ablaufsiphon (5) miteinander verschraubbar sind.

6. Heizgerät (2), umfassend einen Kondensatablauf (13), der eine Kondensatablaufvorrichtung (1) nach einem der vorhergehenden Ansprüche umfasst und in eine Abwasserleitung (14) eines Gehäuses mündet.

## Claims

1. Condensate drain device (1) for a heating appliance (2), comprising an inlet connection (3), a non-return valve (4) and a drain siphon (5), wherein the non-return valve (4) comprises a closure element (6) which is movable by means of a liquid flowing through the condensate drain device (1) and through which the liquid can flow, wherein it has at least one third flow-through opening (11), **characterised in that** two stops (7, 8) are provided for the closure element (6), which have flow-through openings (9, 10) for the liquid that differ from one another, wherein a first stop (7) is formed adjacent to the inlet connection (3), which forms at least one first flow-through opening (9) with a first diameter, and a second stop (8) is formed adjacent to the drain siphon (5), which forms at least one second flow-through opening (10) with a second diameter. a first stop (7) is formed adjacent to the inlet connection (3), which stop forms at least one first flow-through opening (9) with a first diameter, and a second stop (8) is formed adjacent to the drain siphon (5), which stop forms at least one second flow-through opening (10) with a second diameter, wherein, when the closure element (6) is placed against the second stop (8), at least one of the third flow openings (11) is positioned so as to cover at least one second flow opening (10) of the second stop (8), so that the liquid can flow through the closure element (6) and the second stop (8).

2. . Condensate drain device (1) according to claim 1, **characterised in that** when the closure element (6) is placed against the first stop (7), no third flow-through opening is positioned so as to cover a first flow-through opening of the first stop (7) and therefore a liquid cannot flow through the closure element (6) and the first stop (7) in this situation.

3. . Condensate drain device (1) according to claim 1 or 2, **characterised in that** the closure element (6) is designed in the manner of a plate with a single, in particular central, third flow-through opening (11).

4. . Condensate drain device (1) according to one of the previous claims, **characterised in that** one of the stops (7, 8) is designed with a pipe section (12) that protrudes into a container section (20) of the drain siphon (5).

5. . Condensate drain device (1) according to one of the preceding claims, **characterised in that** the non-return valve (4) and the drain siphon (5) can be screwed together.

6. . Heating appliance (2) comprising a condensate drain (13) which comprises a condensate drain device (1) according to one of the preceding claims and opens into a waste water pipe (14) of a housing.

## Revendications

1. Dispositif d'évacuation de condensat (1) pour un appareil de chauffage (2) qui comprend une tubulure d'entrée (3), un blocage antiretour (4) et un siphon d'évacuation (5), dans lequel le blocage antiretour (4) comprend un élément de fermeture (6) qui est mobile au moyen d'un liquide s'écoulant à travers le dispositif d'évacuation de condensat (1) et peut être traversé par le liquide, dans lequel il présente au moins une troisième ouverture d'écoulement (11), **caractérisé en ce que** deux butées (7, 8) sont prévues pour l'élément de fermeture (6), lesquelles présentent des ouvertures d'écoulement (9, 10) divergeantes l'une de l'autre pour le liquide, dans lequel une première butée (7) est configurée de manière contigüe à la tubulure d'entrée (3), butée qui forme au moins une première ouverture d'écoulement (9) avec un premier diamètre et une seconde butée (8) est configurée de manière contiguë au siphon d'écoulement (5), butée qui forme au moins une seconde ouverture d'écoulement (10) avec un second diamètre, dans lequel lors d'un appui de l'élément de fermeture (6) sur la seconde butée (8), au moins l'une des troisièmes ouvertures d'écoulement (11) est positionnée en étant recouverte par au moins une deuxième ouverture d'écoulement (10) de la seconde butée (8), de sorte que le liquide puisse s'écouler par l'élément de fermeture (6) et la seconde butée (8).

2. Dispositif d'évacuation de condensat (1) selon la revendication 1, **caractérisé en ce que** lors d'un appui de l'élément de fermeture (6) sur la première butée (7), aucune troisième ouverture d'écoulement n'est positionnée en recouvrant une première ouverture d'écoulement de la première butée (7) et par conséquent un liquide ne peut pas traverser l'élément de fermeture (6) et la première butée (7) dans cette situation.

3. Dispositif d'évacuation de condensat (1) selon la revendication 1 ou 2, **caractérisé en ce que** l'élément de fermeture (6) est formé comme une plaque avec une troisième ouverture d'écoulement (11) individuelle, en particulier centrale.

4. Dispositif d'évacuation de condensat (1) selon l'une quelconque des revendications précédentes, **caractérisé en ce que** l'une des butées (7, 8) est formée avec une section de conduite (12) qui pénètre dans une section de récipient (20) du siphon d'écoulement (5).

5. Dispositif d'évacuation de condensat (1) selon l'une quelconque des revendications précédentes, **caractérisé en ce que** le blocage antiretour (4) et le siphon d'écoulement (5) peuvent être vissés l'un à l'autre.

6. Appareil de chauffage (2) comprenant une évacuation de condensat (13) qui comprend un dispositif d'évacuation de condensat (1) selon l'une quelconque des revendications précédentes et débouche dans une conduite d'eaux usées (14) d'un boîtier.
